# EUROPÄISCHE PATENTSCHRIFT

(11) **EP 3 233 381 B1**
(45) Veröffentlichungstag und Bekanntmachung des Hinweises auf die Patenterteilung: **10.10.2018**
(21) Anmeldenummer: 15813799.2
(22) Anmeldetag: 16.12.2015
(51) Int. Cl.: B25C 1/08

(54) **EINTREIBGERÄT MIT VERSTELLBARER BRENNKAMMER**
DRIVING DEVICE WITH ADJUSTABLE COMBUSTION CHAMBER
APPAREIL D'ENFONCEMENT DOTÉ DE CHAMBRE DE COMBUSTION RÉGLABLE

(30) Priorität: 19.12.2014 EP 14199197
(43) Veröffentlichungstag der Anmeldung: 25.10.2017
(73) Patentinhaber: Hilti Aktiengesellschaft, 9494 Schaan (LI)
(72) Erfinder: STAUSS-REINER, Peter, 6800 Feldkirch (AT); HEEB, Norbert, 9470 Buchs (CH); SPERRFECHTER, Thomas, 7214 Grüsch (CH); WOERNER, Markus, 88138 Hergensweiler (DE); DITTRICH, Tilo, 6800 Feldkirch (AT)
(74) Vertreter: Hilti Aktiengesellschaft Corporate Intellectual Property
(86) Internationale Anmeldenummer: PCT/EP2015/079958
(87) Internationale Veröffentlichungsnummer: WO 2016/096962

(56) Entgegenhaltungen:
- EP-A2- 2 465 643
- DE-A1- 10 226 878
- DE-A1-102005 006 167
- US-A1- 2005 279 802

## Beschreibung

Die Erfindung betrifft ein Eintreibgerät, insbesondere ein handgeführtes Eintreibgerät, nach dem Oberbegriff des Anspruchs 1.

DE 102 26 878 A1 beschreibt ein Eintreibgerät zum Eintreiben eines Nagels in ein Werkstück, bei dem eine Brennkammer mit einem Brenngas beschickt wird, wobei nach einem Zündvorgang ein Eintreibkolben gegen den Nagel beschleunigt wird. Die Brennkammer hat einen verstellbaren Brennkammerboden, wobei eine Stellstange mittels einer Durchführung durch ein Gehäuse der Brennkammer geführt ist und mit dem verstellbaren Brennkammerboden verbunden ist. Der Brennkammerboden ist durch eine umlaufende Dichtung gegen die Brennkammerwand abgedichtet. Ein ähnliches Eintreibgerät ist auch aus EP 2 465 643 A2 bekannt. Es ist die Aufgabe der Erfindung, ein Eintreibgerät anzugeben, das einen besonders zuverlässigen Betrieb auch bei niedrigen Umgebungstemperaturen ermöglicht.
Diese Aufgabe wird für ein eingangs genanntes Eintreibgerät erfindungsgemäß mit den kennzeichnenden Merkmalen des Anspruchs 1 gelöst. Durch den axialen Vorstand bzw. das Vorragen der Dichtung vor die Abschlussebene der Nut wird Wasser, das auf der Brennkammerwand haftet, bei einem Verstellen des Bodens effektiv abgestreift, ohne übermäßig in die Nut einzutreten. Insbesondere bei Temperaturen unter dem Gefrierpunkt wird hierdurch ein Einfrieren von Wasser im Nutbereich vermieden.
Der gegenüber der Brennkammerwand verstellbare Boden der Brennkammer erlaubt es allgemein, dass die Brennkammer zum Beispiel als Teil einer Sicherheitseinrichtung kollabiert werden kann, wenn das Gerät nicht ordnungsgemäß auf ein Werkstück aufgesetzt ist. Bei solchen Geräten wird die Brennkammer vor jedem Setzborgang durch das Aufsetzen aufgespannt, so dass jeweils ein Überstreifen der Brennkammerwand erfolgt.

Bei einer allgemein bevorzugten Ausführungsform der Erfindung ragt die vordere Fläche der Dichtung in Richtung der Achse über eine Abschlussebene des Bodens vor. Dies erlaubt ein besonders effektives Ableiten des abgestreiften Wassers vorbei an dem Spalt zwischen Boden und Brennkammerwand.

Allgemein vorteilhaft wird das Ableiten des abgestreiften Wassers dadurch unterstützt, dass ein in radial inneres Ende der vorderen Fläche einen scharfkantigen Abschluss aufweist. Bevorzugt hat der scharfkantige Abschluss eine Kante mit einem Winkel zwischen 30° und 120°, besonders bevorzugt zwischen 70° und 110°. Einer solche Kante bildet eine Sperre für das abgestreifte Wasser, das hierdurch kaum um die Kante herum in den Spalt zwischen Boden und Brennkammer eindringen kann.

Zur weiteren Verbesserung der Ableitung des Wassers ist an dem Brennkammerboden und/oder im Bereich der Brennkammerwand eine Ausnehmung zur Abführung von durch die Dichtung abgestreiftem Wasser angeordnet. Dies erlaubt auch das Ableiten größerer Mengen von an der Brennkammerwand kondensiertem Wasser.

Allgemein vorteilhaft ragt die Dichtung beiderseitig über die Abschlussebene der Nut vor, so dass ein Eindringen von Wasser in den Spalt in beiden axialen Bewegungsrichtungen des Bodens vermieden wird. Bei einfachen Ausführungsformen kann die Dichtung insbesondere symmetrisch ausgeformt sein.

Bei einer besonders bevorzugten Ausführungsform der Erfindung umfasst die Dichtung einen in Umfangsrichtung offenen Dichtungsring. Hierdurch können auch Dichtungsringe aus formsteifem Material in die Nut eingesetzt werden. Allgemein bevorzugt besteht der der Dichtungsring dabei aus einem harten Dichtstoff. Unter einem harten Dichtstoff wird dabei ein Material verstanden, das im dichtenden Zustand nicht bzw. nicht sichtbar elastisch deformiert ist. Ein solches Material kann zum Beispiel ein Metall wie Stahl, Kupfer oder Aluminium sein oder auch ein harter, insbesondere faserverstärkter Kunststoff. Hierzu abzugrenzen sind weiche Dichtmaterialien wie etwa Gummi oder Silikon, die bei Verwendung als Dichtung in sich deformiert werden, um eine ausreichende Dichtwirkung zu erzielen.

Im Interesse einer hohen Dichtwirkung sind zumindest zwei in axialer Richtung hintereinander angeordnete Dichtungsringe vorgesehen, Besonders bevorzugt sind beide Dichtungsringe in der Nut eingesetzt, so dass eine geringe Bauhöhe erzielt wird. Offene Stöße der Dichtungsringe können dabei im Umfangsrichtung versetzt zueinander orientiert werden, um eine gute Dichtheit auch bei hohen Drücken zu gewährleisten.

Zur Verbesserung der Dichtwirkung ist es dabei bevorzugt vorgesehen, dass unter dem Dichtungsring ein elastisches Stützglied angeordnet ist. Ein solches Stützglied kann insbesondere ein umlaufender, in die Nut eingesetzter Ring aus einem elastischen Material sein, zum Beispiel aus einem Elastomer oder aus einem Federblech. Das Stützglied kann an Stelle eines umlaufenden Ringes auch aus mehreren einzelnen elastischen Gliedern bestehen.

Eine bevorzugte Ausführungsform des Eintreibgeräts weist ein Gehäuse auf, mit welchem die Brennkammerwand starr verbunden ist. Der Boden stellt dann in dem Eintreibgerät ein bewegtes Teil dar. Eine alternative Ausführungsform des Eintreibgeräts weist ein Gehäuse auf, mit welchem der Boden starr verbunden ist. Die Brennkammerwand stellt dann in dem Eintreibgerät ein bewegtes Teil dar.

Bevorzugt ist der Boden gegenüber der Brennkammerwand so weit verstellbar, dass sich zwischen dem Boden und der Brennkammerwand eine Ein- und/oder Auslassöffnung der Brennkammer für Luft und/oder Brennstoff bildet. Besonders bevorzugt bilden der Boden und die Brennkammerwand ein Ein- und/oder Auslassventil der Brennkammer.

Weitere Vorteile und Merkmale der Erfindung ergeben sich aus dem nachfolgend beschriebenen Ausführungsbeispiel sowie aus den abhängigen Ansprüchen.

Nachfolgend wird ein bevorzugtes Ausführungsbeispiel der Erfindung beschrieben und anhand der anliegenden Zeichnungen näher erläutert.
- Fig. 1: zeigt eine räumliche Gesamtansicht eines erfindungsgemäßen Eintreibgerätes mit aufgeschnittener Brennkammer.
- Fig. 2: zeigt eine Ausschnittsvergrößerung der Brennkammer aus Fig. 1.
- Fig. 3: zeigt eine räumliche Schnittansicht eines verstellbaren Bodens der Brennkammer aus Fig. 1 im Bereich einer Abdichtung.

Das Eintreibgerät aus Fig. 1 ist ein handgeführtes Gerät, umfassend ein Gehäuse 19 sowie eine Brennkammer 1 mit einer abschnittsweise zylindrischen Brennkammerwand 2, welche starr mit dem Gehäuse 19 verbunden ist. An die Brennkammer 1 grenzt ein Zylinder 3 mit einem darin geführten Eintreibkolben 4 an. Eine Sicherheitsmechanik des Gerätes umfasst eine Aufsetzhülse 5, die auf ein Werkstück (nicht dargestellt) aufgesetzt wird und gegen den Druck einer Feder eingedrückt wird. Nur in diesem Zustand kann ein Eintreibvorgang durch Zünden eines Brenngases in der Brennkammer ausgelöst werden. In der Brennkammer 1 ist zudem eine Wirbelplatte 6 angeordnet, die vor einer Zündung durch die Brennkammer 1 bewegt werden kann.

Ein Boden 7 der Brennkammer 1 ist entlang einer mit der Eintreibrichtung zusammenfallenden Achse bewegbar, so dass das Volumen der Brennkammer veränderlich ist. Der Boden 7 ist hierzu mit einer umlaufenden Dichtung 8 gegenüber der zylindrischen Brennkammerwand 2 abgedichtet. In den Fig. 1 und 2 ist die Dichtung 8 nur schematisch dargestellt. Eine erfindungsgemäße Detailgestaltung der Dichtung 8 ist nur in Fig. 3 detailliert gezeigt.

Bei nicht gezeigten Ausführungsbeispielen ist der Boden starr mit dem Gehäuse verbunden und die Brennkammerwand ist als axial bewegbare Hülse ausgebildet. Bei ebenfalls nicht dargestellten Ausführungsbeispielen ist die Brennkammerwand gegenüber dem Boden so weit verstellbar, so dass sich zwischen dem Boden und der Brennkammerwand eine Ein- und/oder Auslassöffnung der Brennkammer für Luft und/oder Brennstoff bildet.

Der Boden 7 kann über eine Stellstange 9 in Richtung der Achse bewegt werden, wobei die Stellstange 9 eine Durchführung in einem vorderen, zweiten Boden der Brennkammer durchgreift. Das Eindrücken der Aufsetzhülse 5 spannt zunächst eine Feder und wirkt auf die Stellstange 9, welche wiederum den Boden 7 verschiebt. Hierdurch wird ein für eine Zündung ausreichendes Volumen der Brennkammer erst aufspannt. Bei dieser Bewegung des Bodens entlang der Brennkammerwand wird regelmäßig kondensiertes Wasser abgestreift. Zur Vermeidung von Schwergängigkeit des Mechanismus sollte möglichst wenig Wasser in den Bereich der Dichtung 8 eindringen und gefrieren. Hierzu weisen der Boden 7, die Brennkammer 1 und die Dichtung 8 besondere Weiterentwicklungen auf, die nachfolgend beschrieben werden.

Die Dichtung 8 ist als Satz von zwei in axialer Richtung unmittelbar aufeinander liegenden Dichtungsringen 10, 11 ausgebildet. Beide Dichtungsringe 10, 11 sind in derselben Nut 12 an einer äußeren Umfangswand 7a des Bodens 7 aufgenommen. Die Dichtungsringe 10, 11 bestehen aus einem harten Material, vorliegend einem Stahl. Die Dichtungsringe 10, 11 haben jeweils einen offenen Stoß 13, um in die Nut 12 einsetzbar zu sein. Zudem erlaubt der Stoß ein definiertes Andrücken der Dichtungsringe an die Brennkammerwand. Hierzu ist unterhalb der Dichtungsringe ein elastisches Stützglied 14 in der Nut angeordnet. Bei eingesetzten Dichtungsringen 10, 11 ist das Stützglied 14 in radialer Richtung eingedrückt und federelastisch mit einer Kraft beaufschlagt. Die Stöße 13 der Dichtungsringe 10, 11 sind in Umfangsrichtung versetzt zueinander orientiert. In der Darstellung nach Fig. 3 liegt der Stoß 13 des vorderen Dichtungsrings 11 in der Schnittebene und ist daher sichtbar.

Die Dichtungsringe 10, 11 haben vorliegend einen jeweils L-förmigen Querschnitt und sind spiegelsymmetrisch zu einer Mittelebene der Nut angeordnet. Insbesondere können die Dichtungsringe 10, 11 als gleiche Bauteile ausgeformt sein. Der jeweils eine Schenkel des L-förmigen Querschnitts greift in die Nut 12 ein. Der jeweils andere Schenkel erstreckt sich in axialer Richtung in dem Spalt 15 zwischen der Umfangswand 7a des Bodens 7 und der Brennkammerwand 2. Eine in axialer Richtung jeweils vordere Fläche 10a, 11a der Dichtungsringe 10, 11 ragt jeweils vor eine Abschlussebene E1, E2 der Nut 12. Insbesondere ragt die vordere Fläche 10a, 11a in axialer Richtung auch vor eine jeweilige Abschlussebene A1, A2 des Bodens 2. Ein jeweils radial inneres Ende der vorderen Flächen 10a, 11a hat einen scharfkantigen Abschluss 10b, 11b in Form einer Kante mit einem Winkel von 90°. Die Kante liegt dabei jeweils vor der Abschlussebene A1, A2 des Bodens 2. Ein Krümmungsradius der Kante beträgt bevorzugt weniger als 0,5 mm, insbesondere weniger als 0,2 mm.

Um das durch die Bewegung des Bodens abgestreifte Wasser besser abzuführen und einen Wasserstau nebst Eindringen in den Spalt 15 zu vermeiden, ist an dem Boden 7 eine Ausnehmung 16 vorgesehen. Die Ausnehmung 16 ist als ringförmiger Raum ausgeformt, der zwischen dem Boden 7 und einem Anschlagring 17 verbleibt. Bei vollständig aufgespannter Brennkammer ist der Boden 7 an dem Anschlagring 17 abgestützt. Durch Öffnungen 18 kann das abgestreifte Wasser zudem an dem Anschlagring 17 vorbei in andere Gehäusebereiche abfließen.

## Patentansprüche

1. Eintreibgerät, umfassend
einen in einem Zylinder (3) geführten Eintreibkolben (4) zum Eintreiben eines Nagelglieds in ein Werkstück, und
eine über dem Eintreibkolben (3) angeordnete Brennkammer (1), die mit einem Brenngas befüllbar ist,
wobei die Brennkammer (1) eine zylindrische Brennkammerwand (2) und einen gegenüber der Brennkammerwand (2) entlang einer Achse verstellbaren Boden (7) aufweist,
wobei der Boden (7) über eine in Umfangsrichtung verlaufende Nut (12) mit einer darin eingesetzten Dichtung (8) verfügt, die in einer radialen Richtung an der Brennkammerwand (2) anliegt,
**dadurch gekennzeichnet,**
**dass** eine in axialer Richtung vordere Fläche (10a, 11a) der Dichtung (8) in Richtung der Achse vor eine Abschlussebene (E1, E2) der Nut (12) vorragt.

2. Eintreibgerät nach Anspruch 1, **dadurch gekennzeichnet, dass** die vordere Fläche (10a, 11a) der Dichtung (8) in Richtung der Achse über eine Abschlussebene (A1, A2) des Bodens (7) vorragt.

3. Eintreibgerät nach einem der vorhergehenden Ansprüche, **dadurch gekennzeichnet, dass** ein in radial inneres Ende der vorderen Fläche (10a, 11a) einen scharfkantigen Abschluss (10b, 11b) aufweist, insbesondere eine Kante (10b, 11b) mit einem Winkel zwischen 30° und 120°.

4. Eintreibgerät nach einem der vorhergehenden Ansprüche, **dadurch gekennzeichnet, dass** an dem Brennkammerboden (7) und/oder im Bereich der Brennkammerwand (2) eine Ausnehmung (16) zur Abführung von durch die Dichtung (8) abgestreiftem Wasser angeordnet ist.

5. Eintreibgerät nach einem der vorhergehenden Ansprüche, **dadurch gekennzeichnet, dass** die Dichtung (8) beiderseitig über die Abschlussebene (E1, E2) der Nut (12) vorragt.

6. Eintreibgerät nach einem der vorhergehenden Ansprüche, **dadurch gekennzeichnet, dass** die Dichtung (8) einen in Umfangsrichtung offenen Dichtungsring (10, 11) umfasst.

7. Eintreibgerät nach Anspruch 6, **dadurch gekennzeichnet, dass** der Dichtungsring (10, 11) aus einem harten Dichtstoff besteht.

8. Eintreibgerät nach einem der Ansprüche 6 oder 7, **dadurch gekennzeichnet, dass** zumindest zwei in axialer Richtung hintereinander angeordnete Dichtungsringe (10, 11) vorgesehen sind, wobei insbesondere beide Dichtungsringe (10, 11) in der Nut (12) eingesetzt sind.

9. Eintreibgerät nach einem der Ansprüche 6 bis 8, **dadurch gekennzeichnet, dass** unter dem Dichtungsring (10, 11) ein elastisches Stützglied (14) angeordnet ist.

10. Eintreibgerät nach einem der vorhergehenden Ansprüche, **dadurch gekennzeichnet, dass** das Eintreibgerät ein Gehäuse (19) aufweist und die Brennkammerwand (2) starr mit dem Gehäuse (19) verbunden ist.

11. Eintreibgerät nach einem der vorhergehenden Ansprüche, **dadurch gekennzeichnet, dass** das Eintreibgerät ein Gehäuse aufweist und der Boden starr mit dem Gehäuse verbunden ist.

12. Eintreibgerät nach einem der vorhergehenden Ansprüche, **dadurch gekennzeichnet, dass** der Boden gegenüber der Brennkammerwand so weit verstellbar ist, dass sich zwischen dem Boden und der Brennkammerwand eine Ein- und/oder Auslassöffnung der Brennkammer bildet.

## Claims

1. Driving tool, comprising
a driving piston (4) guided in a cylinder (3) for driving a nail element into a workpiece and
a combustion chamber (1) arranged above the driving piston (4) that can be filled with a combustion gas,
wherein the combustion chamber (1) has a cylindrical combustion chamber wall (2) and a bottom (7) adjustable relative to the combustion chamber wall (2) along an axis and
wherein the bottom (7) is provided with a groove (12) extending in the circumferential direction and having a seal (8) inserted therein that bears against the combustion chamber wall (2) in a radial direction,
**characterised in that**
a front surface (10a, 11a) of the seal (8) in the axial direction projects in front of a terminating plane (E1, E2) of the groove (12) in the direction of the axis.

2. Driving tool according to claim 1, **characterised in that** the front surface (10a, 11a) of the seal (8) projects over a terminating plane (A1, A2) of the bottom (7) in the direction of the axis.

3. Driving tool according to one of the preceding claims, **characterised in that** a radially inner end of the front surface (10a, 11a) has a sharp-edged termination (10b, 11b), in particular an edge (10b, 11b) having an angle of between 30° and 120°.

4. Driving tool according to one of the preceding claims, **characterised in that** a recess (16) for taking away water wiped off by the seal (8) is arranged on the combustion chamber bottom (7) and/or in the region of the combustion chamber wall (2).

5. Driving tool according to one of the preceding claims, **characterised in that** the seal (8) projects over the terminating plane (E1, E2) of the groove (12) on both sides.

6. Driving tool according to one of the preceding claims, **characterised in that** the seal (8) comprises a sealing ring (10, 11) open in the circumferential direction.

7. Driving tool according to claim 6, **characterised in that** the sealing ring (10, 11) consists of a hard sealant.

8. Driving tool according to either of claims 6 or 7, **characterised by** at least two sealing rings (10, 11) arranged one behind the other in the axial direction, both sealing rings (10, 11), in particular, being inserted into the groove (12).

9. Driving tool according to one of claims 6 to 8, **characterised in that** a flexible supporting element (14) is arranged under the sealing ring (10, 11).

10. Driving tool according to one of the preceding claims, **characterised in that** the driving tool has a housing (19) and the combustion chamber wall (2) is rigidly connected to the housing (19).

11. Driving tool according to one of the preceding claims, **characterised in that** the driving tool has a housing and the bottom is rigidly connected to the housing.

12. Driving tool according to one of the preceding claims, **characterised in that** the bottom is adjustable to such an extent relative to the combustion chamber wall that an inlet and/or outlet opening is formed in the combustion chamber between the bottom and the combustion chamber wall.

## Revendications

1. Appareil d'enfoncement comportant :
un piston d'enfoncement (4) guidé dans un cylindre (3) pour enfoncer un élément de clou dans une pièce, et
une chambre de combustion (1) agencée au-dessus du piston d'enfoncement (3), qui peut être remplie avec un gaz de combustion,
dans lequel la chambre de combustion (1) comporte une paroi de chambre de combustion cylindrique (2) et un fond (7) réglable le long d'un axe par rapport à la paroi de chambre de combustion (2),
dans lequel le fond (7) dispose d'une rainure (12) s'étendant dans une direction circonférentielle avec un joint inséré (8) qui est en appui contre la paroi de chambre de combustion (2) dans une direction radiale,
**caractérisé en ce que**
une surface avant (10a, 11a) dans une direction axiale du joint (8) fait saillie en direction de l'axe devant un plan terminal (E1, E2) de la rainure (12).

2. Appareil d'enfoncement selon la revendication 1, **caractérisé en ce que** la surface avant (10a, 11a) du joint (8) fait saillie en direction de l'axe au-dessus d'un plan terminal (A1, A2) du fond (7).

3. Appareil d'enfoncement selon l'une des revendications précédentes, **caractérisé en ce qu'**une extrémité radialement intérieure de la surface avant (10a, 11a) comporte une terminaison à angle vif (10b, 11b), en particulier une arête (10b, 11b) avec un angle compris entre 30° et 120°.

4. Appareil d'enfoncement selon l'une des revendications précédentes, **caractérisé en ce qu'**un évidement (16) est agencé sur le fond de chambre de combustion (7) et/ou dans la zone de la paroi de chambre de combustion (2) pour évacuer de l'eau retirée par le joint (8).

5. Appareil d'enfoncement selon l'une des revendications précédentes, **caractérisé en ce que** le joint (8) fait saillie des deux côtés au-dessus du plan terminal (E1, E2) de la rainure (12).

6. Appareil d'enfoncement selon l'une des revendications précédentes, **caractérisé en ce que** le joint (8) comprend un anneau d'étanchéité (10, 11) ouvert dans la direction circonférentielle.

7. Appareil d'enfoncement selon la revendication 6, **caractérisé en ce que** l'anneau d'étanchéité (10, 11) est constitué d'une matière étanche dure.

8. Appareil d'enfoncement selon l'une des revendications 6 ou 7, **caractérisé en ce qu'**au moins deux anneaux d'étanchéité (10, 11) agencés l'un derrière l'autre dans une direction axiale sont prévus, dans lequel les deux anneaux d'étanchéité (10, 11) sont en particulier insérés dans la rainure (12).

9. Appareil d'enfoncement selon l'une des revendications 6 à 8, **caractérisé en ce qu'**un élément de support élastique (14) est agencé sous l'anneau d'étanchéité (10, 11).

10. Appareil d'enfoncement selon l'une des revendications précédentes, **caractérisé en ce que** l'appareil d'enfoncement comporte un boîtier (19) et la paroi de chambre de combustion (2) est rigidement reliée au boîtier (19).

11. Appareil d'enfoncement selon l'une des revendications précédentes, **caractérisé en ce que** l'appareil d'enfoncement comporte un boîtier et le fond est rigidement relié au boîtier.

12. Appareil d'enfoncement selon l'une des revendications précédentes, **caractérisé en ce que** le fond peut être réglé par rapport à la paroi de chambre de combustion jusqu'à un point tel qu'une ouverture d'entrée et/ou de sortie de la chambre de combustion se forme entre le fond et la paroi de chambre de combustion.
